# EUROPÄISCHE PATENTSCHRIFT

(11) **EP 3 201 059 B1**
(45) Veröffentlichungstag und Bekanntmachung des Hinweises auf die Patenterteilung: **03.06.2020**
(21) Anmeldenummer: 15801881.2
(22) Anmeldetag: 01.12.2015
(51) Int. Cl.: B61D 27/00

(54) **FAHRZEUG MIT NOTBETRIEB FÜR KLIMAANLAGEN**
VEHICLE WITH EMERGENCY OPERATION OF THE AIR CONDITIONING SYSTEMS
VÉHICULE MUNI D'UNE FONCTION MODE DE SECOURS DES SYSTÈMES DE CLIMATISATION

(30) Priorität: 17.12.2014 DE 102014226279
(43) Veröffentlichungstag der Anmeldung: 09.08.2017
(73) Patentinhaber: Siemens Mobility GmbH, 81739 München (DE)
(72) Erfinder: PELZNER, Matthias, 51381 Leverkusen (DE)
(86) Internationale Anmeldenummer: PCT/EP2015/078165
(87) Internationale Veröffentlichungsnummer: WO 2016/096400

(56) Entgegenhaltungen:
- CN-Y- 201 272 357
- DE-A1-102010 017 883
- DE-B3-102013 011 600
- GB-A- 2 472 534

## Beschreibung

Die Erfindung bezieht sich auf ein Fahrzeug, insbesondere Schienenfahrzeug, mit wenigstens zwei Wagen, die über einen offenen Wagenübergang miteinander verbunden und jeweils mit einer Klimaanlage ausgestattet sind, wobei eine Erfassungseinrichtung vorgesehen ist, die einen Ausfall einer Klimatisierungsfunktion einer der Klimaanlagen erfasst und einer Steuervorrichtung signalisiert, sowie auf ein Verfahren zum Notbetrieb eines solchen Fahrzeugs.

Ein solches Fahrzeug bzw. eine solches Verfahren zum Notbetrieb eines solchen Fahrzeugs ist aus der DE 10 2013 011 600 B3 bekannt.

Wenn bei einem Schienenfahrzeug für einen der vorgesehenen Wagen die Funktion (Kühlen oder Heizen) der Klimaanlage ausfällt, d. h. eine Konditionierung der Zuluft durch Kühlung oder Aufheizen nicht mehr möglich ist, kann der betroffene Wagen nicht mehr entsprechend den Erfordernissen klimatisiert werden. Die Versorgung des Wagens mit Frischluft ist jedoch weiterhin gegeben.

Um unter diesen Umständen eine Frischluftzufuhr für den betroffenen Wagen aufrecht zu erhalten, wird die Funktion der Klimaanlage dieses Wagens darauf reduziert, unkonditionierte Zuluft (gemischt mit Frischluft) in den ihr zugeordneten Wagen einzuleiten. Diese Vorgehensweise ist Stand der Technik bei den Schienenfahrzeugen.

Mit dem Entfall der Klimatisierungsfunktion der Zuluft für den betroffenen Wagen entsteht die Schwierigkeit, geeignet temperierte Innenraumluft für den betroffenen Wagen bereitzustellen, da in der Regel bei einem solchen Defekt die Lüftung der Klimaanlage weiterhin aufrecht erhalten wird und unkonditionierte Zuluft in den Wagen gefördert wird.

Ausgehend hiervon liegt der Erfindung die Aufgabe zugrunde, ein Fahrzeug, insbesondere Schienenfahrzeug, der eingangs genannten Art derart weiterzuentwickeln, dass ein Ausfall einer Klimatisierungsfunktion einer Klimaanlage für die Innenraumtemperaturabweichung des betroffenen Wagens weniger stark in Erscheinung tritt.

Diese Aufgabe wird dadurch gelöst, dass eine Steuervorrichtung derart ausgebildet ist, dass sie bei Signalisierung eines Ausfalls einer Klimatisierungsfunktion einer Klimaanlage von der Erfassungseinrichtung eine Fortlufteinrichtung des von dem Ausfall der Klimaanlage betroffenen Wagens derart ansteuert, dass dessen Fortluftvolumenstrom erhöht ist, eine Fortlufteinrichtung des dem betroffenen Wagen benachbarten Wagen derart ansteuert, dass dessen Fortluftvolumenstrom vermindert ist, und die Klimaanlage des benachbarten Wagens derart ansteuert, dass ein Frischluftanteil an konditionierter Zuluft erhöht ist.

Dabei werden die Fortlufteinrichtungen des betroffenen Wagens und der benachbarten Wagen derart angesteuert, dass im betroffenen Wagen der Innendruck sinkt.

Durch das entstehende Druckgefälle in Richtung des betroffenen Wagens entsteht WagenWagenein Luftstrom von dem benachbarten Wagen in Richtung des betroffenen Wagens mit konditionierter Luft. In dieser Weise wird die Innenraumtemperaturabweichung im betroffenen Wagen durch Zuführung konditionierter Luft aus dem benachbarten Wagen merklich reduziert. Die Ausbildung des Luftstroms wird dadurch unterstützt, dass der Frischluftanteil an konditionierter Zuluft durch die Klimaanlage des benachbarten Wagenkastens erhöht wird.

Vorteilhafterweise kann die Steuervorrichtung den Fortluftvolumenstrom in dem benachbarten Wagen abschalten oder reduzieren. In diesem Fall wird der Fortluftanteil der Zuluft, von der Klimaanlage des benachbarten Wagens nicht bereits im Bereich dieses Wagens abgeführt, sondern kann in den von dem Ausfall der Klimaanlage betroffenen Wagen gelangen. Grundsätzlich kommt es aber darauf an, dass sich ein Zuluftstrom in Richtung auf den betroffenen Wagen einstellt.

Darüber hinaus kann die Steuervorrichtung bei Signalisierung eines Ausfalls einer Klimatisierungsfunktion einer Klimaanlage, abhängig von einer gemessenen Außentemperatur, eine Soll-Innentemperatur für den benachbarten Wagen anpassen. Diese Funktion der Steuervorrichtung bezieht sich insbesondere auf außergewöhnliche Verhältnisse bezüglich der Außentemperatur. Wenn es beispielsweise überdurchschnittlich heiß ist, kann die Soll-Innentemperatur für den benachbarten Wagen gegenüber Standardverhältnissen vermindert werden, so dass Zuluft geeigneter Temperatur noch in den von dem Ausfall der Klimaanlage betroffenen Wagen gelangen kann. Im umgekehrten Fall, d. h. bei sehr kalten Witterungsbedingungen, kann die Soll-Innentemperatur für den benachbarten Wagen um einen geeigneten Betrag gegenüber einem Standardbetriebsfall angehoben werden. Dann verfügt die aus dem benachbarten Wagen in den von dem Ausfall der Klimaanlage betroffenen Wagen gelangende Luft noch über eine geeignet hohe Temperatur, wenn sie den betroffenen Wagen erreicht.

Das Schienenfahrzeug kann wenigstens drei Wagen umfassen, wobei dann die Steuervorrichtung bei Signalisierung eines Ausfalls einer Klimatisierungsfunktion einer Klimaanlage des Mittelwagens die Fortlufteinrichtung und die Klimaanlagen der benachbarten Wagen gleich ansteuert. Anders ausgedrückt, werden beide Wagen hinsichtlich ihrer Klimaanlage und ihrer Fortlufteinrichtungen so angesteuert, wie der zuvor beschriebene, als "benachbart" bezeichnete Wagen, während die Vorgehensweise für den betroffenen Wagen beibehalten wird.

Ein Verfahren zum Klima-Notbetrieb für ein solches Fahrzeug ergibt sich aus Anspruch 7.

Ein Ausführungsbeispiel der Erfindung wird nachfolgend unter Bezugnahme auf die Zeichnungen noch näher erläutert. Die einzige Figur zeigt eine schematische Seitenansicht eines vierteiligen Schienenfahrzeugs.

Bei dem in der Figur dargestellten, beispielhaften Schienenfahrzeug wird der in der Figur ganz links dargestellte Wagen 1 in herkömmlicher Weise mit klimatisierter Luft versorgt. Dazu dient eine Klimaanlage 1.1, die etwa in der Mitte des Daches des Wagens 1 angeordnet ist. Angesaugte Frischluft wird zusammen mit Umluft konditioniert und von der Klimaanlage 1.1 aus über geeignete Klimakanäle in einen Fahrzeuginnenraum 1.2 des Wagens 1 geleitet. Die sich ergebene Fortluft wird mit Hilfe geeigneter Fortlufteinrichtungen 1.3 im Dachbereich über Türen 1.4 des Wagens 1 aus dem Fahrzeuginnenraum nach außen abgeführt.

In dem Ausführungsbeispiel ist der zweite Wagen 3 von rechts nunmehr von einem Ausfall der Klimatisierungsfunktion seiner Klimaanlage 3.1 betroffen. In diesem Fall wird über die Klimaanlage 3.1 nur noch unkonditionierte Zuluft in einen Fahrgastinnenraum 3.2 dieses Wagens 3 eingeleitet.

Der Wagen 3 bildet einen Dreierverbund mit benachbarten Wagen 2, 4, zu denen er jeweils offene Wagenübergänge aufweist.

Das Schienenfahrzeug weist eine Steuervorrichtung (nicht dargestellt) auf, der mit Hilfe einer Erfassungseinrichtung ein Ausfall der Klimatisierungsfunktion der Klimaanlage 3.1 signalisiert wird. Daraufhin steuert die Steuervorrichtung die Klimaanlagen 2.1, 4.1 der benachbarten Wagen 2, 4 derart an, dass eine erhöhter Frischluftanteil der konditionierten Zuluft bereitgestellt wird. Gleichzeitig wird der Volumenstrom der Fortlufteinrichtung durch Erhöhen einer Drehzahl von Fortlüftern 3.3 des von dem Ausfall der Klimaanlage 3.1 betroffenen Wagens 3 deutlich erhöht. Da zudem die Fortlüfter 2.3, 4.3 der benachbarten Wagen 2, 4 abgeschaltet sind, ergibt sich ein Abluftvolumenstrom 5 von den Innenräumen 2.2, 2.4 der benachbarten Wagen 2, 4 in den Innenraum 3.2 des Wagens 3.

Der Wagen 3 wird somit bei Ausfall der Klimatisierungsfunktion seiner Klimaanlage 3.1 mit konditioniertem Abluftvolumenstrom über die benachbarten Wagen 2, 4 versorgt.

Bei besonders extremen Witterungsbedingungen kann die Steuereinrichtung zudem eine Soll-Innentemperatur für die benachbarten Wagen 2, 4 anpassen, was im Winter eine Temperaturerhöhung und im Sommer eine Temperaturverminderung für die Soll-Innentemperatur bedeutet.

## Patentansprüche

1. Fahrzeug mit wenigstens zwei Wagen (2, 3), die über einen offenen Wagenübergang miteinander verbunden und jeweils mit einer Klimaanlage (2.1, 3.1) ausgestattet sind, wobei eine Erfassungseinrichtung vorgesehen ist, die einen Ausfall einer Klimatisierungsfunktion einer der Klimaanlagen (3.1) erfasst und einer vorgesehenen Steuervorrichtung signalisiert,
**dadurch gekennzeichnet, dass**
die Steuervorrichtung derart ausgebildet ist, dass sie bei Signalisierung eines Ausfalls einer Klimatisierungsfunktion einer Klimaanlage (3.1) von der Erfassungseinrichtung eine Fortlufteinrichtung (3.3) des von dem Ausfall der Klimaanlage (3.1) betroffenen Wagens (3) derart ansteuert, dass dessen Fortluftvolumenstrom erhöht ist,
eine Fortlufteinrichtung (2.3) des dem betroffenen Wagen (3) benachbarten Wagen (2) derart ansteuert, dass dessen Fortluftvolumenstrom vermindert ist, und die Klimaanlage (2.1) des benachbarten Wagens (2) derart ansteuert, dass ein Frischluftanteil an konditionierter Zuluft erhöht ist.

2. Fahrzeug nach Anspruch 1,
**dadurch gekennzeichnet, dass**
die Klimaanlagen (1.1 - 4.1) derart ausgebildet sind, dass bei Ausfall einer Klimatisierungsfunktion der Klimaanlage (1.1-4.1) die Klimaanlage (1.1-4.1) Zuluft unkonditioniert in den zugeordneten Wagen (1-4) einleitet.

3. Fahrzeug nach einem der Ansprüche 1 oder 2,
**dadurch gekennzeichnet, dass**
die Steuervorrichtung die Fortlufteinrichtung (2.3) in dem benachbarten Wagen (2) abschaltet.

4. Fahrzeug nach einem der Ansprüche 1 bis 3,
**dadurch gekennzeichnet, dass**
die Steuervorrichtung bei Signalisierung eines Ausfalls einer Klimatisierungsfunktion einer Klimaanlage (1.1-4.1), abhängig von einer gemessenen Außentemperatur, eine Soll-Innentemperatur für den benachbarten Wagen (2) anpasst.

5. Fahrzeug nach einem der Ansprüche 1 bis 4,
**dadurch gekennzeichnet, dass**
es wenigstens drei Wagen (1-4) umfasst, und die Steuervorrichtung bei Signalisierung eines Ausfalls einer Klimatisierungsfunktion einer Klimaanlage (1.1-1.4)des mittleren Wagens (3) die Fortlüfter (2.3, 4.3) und die Klimaanlagen der dem mittleren Wagen (2, 4) benachbarten Wagen gleich ansteuert.

6. Fahrzeug nach einem der Ansprüche 1 bis 5,
**dadurch gekennzeichnet, dass**
das Fahrzeug als Schienenfahrzeug ausgebildet ist.

7. Verfahren zum Notbetrieb bei Ausfall einer Klimaanlage in einem Fahrzeug, wobei das Fahrzeug wenigstens zwei Wagen umfasst, die über einen offenen Wagenübergang miteinander verbunden und jeweils mit einer Klimaanlage ausgestattet sind und ein Ausfall einer Klimatisierungsfunktion einer der Klimaanlagen erfasst wird,
**dadurch gekennzeichnet, dass**
eine Erfassung eines Ausfalls einer Klimatisierungsfunktion einer Klimaanlage signalisiert wird und daraufhin Fortlufteinrichtungen des von dem Ausfall der Klimaanlage betroffenen Wagens derart angesteuert werden, dass der Fortluftvolumenstrom erhöht wird, Forteinrichtungen des dem betroffenen Wagen benachbarten Wagens derart ansteuert, dass dessen Fortluftvolumenstrom vermindert wird, und die Klimaanlage des benachbarten Wagens derart angesteuert wird, dass der Frischluftanteil an konditionierter Zuluft erhöht wird.

8. Verfahren nach Anspruch 7,
**dadurch gekennzeichnet, dass**
die Klimaanlagen bei Ausfalle einer Klimatisierungsfunktion Zuluft unkonditioniert in den ihnen zugeordneten Wagen einleiten.

9. Verfahren nach Anspruch 7 oder 8,
**dadurch gekennzeichnet, dass**
die Fortlufteinrichtungen in dem benachbarten Wagen abgeschaltet wird.

10. Verfahren nach einem der Ansprüche 7 bis 9,
**dadurch gekennzeichnet, dass**
bei Signalisierung eines Ausfalls einer Klimatisierungsfunktion einer Klimaanlage, abhängig von einer gemessenen Außentemperatur, eine Soll-Innentemperatur für den benachbarten Wagen angepasst wird.

11. Verfahren nach einem der Ansprüche 7 bis 10,
**dadurch gekennzeichnet, dass**
in dem Fall, wenn das Fahrzeug wenigstens drei Wagenkästen umfasst, bei Signalisierung eines Ausfalls einer Klimatisierungsfunktion einer Klimaanlage des mittleren Wagens die Fortlufteinrichtungen und die Klimaanlagen der dem mittleren Wagen benachbarten Wagen gleich angesteuert werden.

## Claims

1. Motor vehicle with at least two carriages (2, 3), which are joined to each other by an open gangway connection and each of which is fitted with an air conditioning system (2.1, 3.1), wherein a detection device is provided that detects a failure of a climate control function of one of the air conditioning systems (3.1) and signals it to a provided control device,
**characterized in that**
the control device is designed such that it, upon signalling of a failure of a climate control function of an air conditioning system (3.1) by the detection device, actuates an outflow air device (3.3) of the carriage (3) affected by the failure of the air conditioning system (3.1) such that the outflow air volumetric flow thereof is increased,
actuates an outflow air device (2.3) of the carriage (2) adjacent to the affected carriage (3) such that the outflow air volumetric flow thereof is reduced, and actuates the air conditioning system (2.1) of the adjacent carriage (2) such that a fresh air component of the conditioned inflow air is increased.

2. Motor vehicle according to Claim 1,
**characterized in that**
the air conditioning system (1.1 - 4.1) is implemented such that in the event of failure of a climate control function of the air conditioning system (1.1-4.1), the air conditioning system (1.1-4.1) passes unconditioned inflow air into the associated carriage (1-4).

3. Motor vehicle according to either of Claims 1 and 2,
**characterized in that**
the control device shuts off the outflow air device (2.3) in the adjacent carriage (2).

4. Motor vehicle according to any one of Claims 1 to 3,
**characterized in that**
the control device adjusts a target internal temperature for the adjacent carriage (2) depending on a measured external temperature if a failure of a climate control function of an air conditioning system (1.1-4.1) is signaled.

5. Motor vehicle according to any one of Claims 1 to 4,
**characterized in that**
it comprises at least three carriages (1-4), and the control device actuates the outlet fans (2.3, 4.3) and the air conditioning systems of the carriages adjacent to the central carriage (2, 4) equally if a failure of a climate control function of an air conditioning system (1.1-1.4) of a central carriage (3) is signaled.

6. Motor vehicle according to any one of Claims 1 to 5,
**characterized in that**
the motor vehicle is in the form of a rail vehicle.

7. Method for emergency operation in the event of failure of an air conditioning system in a motor vehicle, wherein the motor vehicle comprises at least two carriages that are connected to each other by an open gangway connection and that are each fitted with an air conditioning system, and a failure of a climate control function of an air conditioning system is detected,
**characterized in that**
detection of a failure of a climate control function of an air conditioning system is signaled and outflow air devices of the carriage affected by the air conditioning system failure are actuated such that the outflow air volumetric flow is increased, outflow devices of the carriage adjacent to the affected carriage are actuated such that the outflow air volumetric flow thereof is reduced, and the air conditioning system of the adjacent carriage is actuated such that the fresh air component of the conditioned inflow air is increased.

8. Method according to Claim 7,
**characterized in that**
the air conditioning systems pass unconditioned inflow air into the carriage associated therewith in the event of failure of a climate control function.

9. Method according to Claim 7 or 8,
**characterized in that**
the outflow air devices in the adjacent carriage are shut off.

10. Method according to any one of Claims 7 to 9,
**characterized in that**
a target internal temperature for the adjacent carriage is adjusted depending on a measured external temperature if a failure of a climate control function of an air conditioning system is signaled.

11. Method according to any one of Claims 7 to 10,
**characterized in that**
in the case in which the motor vehicle comprises at least three carriage bodies, if a failure of a climate control function of an air conditioning system of the central carriage is signaled, the outflow air devices and the air conditioning systems of the carriages adjacent to the central carriage are actuated equally.

## Revendications

1. Véhicule ayant au moins deux voitures (2, 3), qui communiquent entre elles par une intercirculation ouverte et qui sont équipées chacune d'une installation (2.1, 3.1) de conditionnement d'air, dans lequel il est prévu un dispositif de détection, qui détecte une défaillance d'un fonctionnement du conditionnement d'air de l'une des installations (3.1) de conditionnement d'air et la signale à un dispositif de commande prévu,
**caractérisé en ce que**
le dispositif de commande est constitué de manière à commander, à la signalisation d'une défaillance d'un fonctionnement de conditionnement d'air d'une installation (3.1) de conditionnement d'air par le dispositif de détection, un dispositif (3.3) de transmission d'air de la voiture (3) concernée par la défaillance de l'installation (3.1) de conditionnement d'air, de manière à en augmenter le courant en volume d'air transmis,
un dispositif (2.3) de transmission d'air de la voiture (2) voisine de la voiture (3) concernée est commandé de manière à diminuer son courant en volume d'air transmis et l'installation (2.1) de conditionnement d'air de la voiture (2) voisine est commandée de manière à augmenter la proportion en air frais de l'air amené conditionné.

2. Véhicule suivant la revendication 1,
**caractérisé en ce que**
les installations (1.1 à 4.1) de conditionnement d'air sont constituées de manière à ce que, si un fonctionnement de conditionnement d'air de l'installation (1.1 à 4.1) de conditionnement d'air est défaillant, l'installation (1.1 à 4.1) de conditionnement d'air envoie de l'air amené non conditionné dans la voiture (1 à 4) associée.

3. Véhicule suivant la revendication 1 ou 2,
**caractérisé en ce que**
le dispositif de commande arrête le dispositif (2.3) de transmission d'air dans la voiture (2) voisine.

4. Véhicule suivant l'une des revendications 1 à 3,
**caractérisé en ce que**
le dispositif de commande adapte, à la signalisation d'une défaillance d'un fonctionnement de conditionnement d'air d'une installation (1.1 à 4.1) de conditionnement d'air,
une température intérieure de consigne pour la voiture (2) voisine, en fonction d'une température extérieure mesurée.

5. Véhicule suivant l'une des revendications 1 à 4,
**caractérisé en ce qu'**
il comprend au moins trois voitures (1 à 4) et le dispositif de commande commande, à la signalisation d'une défaillance d'un fonctionnement de conditionnement d'air d'une installation (1.1 à 1.4) de conditionnement d'air de la voiture (3) médiane, les ventilateurs (2.3, 4.3) et les installations de conditionnement d'air des voitures voisines de la voiture (2, 4) médiane.

6. Véhicule suivant l'une des revendications 1 à 3,
**caractérisé en ce que**
le véhicule est constitué en véhicule ferroviaire.

7. Procédé de fonctionnement d'urgence lorsqu'une installation de conditionnement d'air d'un véhicule est défaillante, le véhicule comprenant au moins deux voitures, qui communiquent entre elles par une intercirculation ouverte et qui sont équipées chacune d'une installation de conditionnement d'air, et on détecte une défaillance d'un fonctionnement de conditionnement d'air de l'une des installations de conditionnement d'air,
**caractérisé en ce que**
l'on signale une détection d'une défaillance d'un fonctionnement de conditionnement d'air d'une installation de conditionnement d'air et, ensuite, on commande des dispositifs de transmission d'air de la voiture concernée par la défaillance de l'installation de conditionnement d'air, de manière à augmenter le courant en volume d'air transmis, on commande des dispositifs de transmission de la voiture voisine de la voiture concernée, de manière à diminuer son courant en volume d'air transmis et on commande l'installation de conditionnement d'air de la voiture voisine, de manière à augmenter la proportion d'air frais de l'air amené conditionné.

8. Procédé suivant la revendication 7,
**caractérisé en ce que**
les installations de conditionnement d'air envoient, s'il se produit des défaillances d'un fonctionnement de conditionnement d'air, de l'air amené non conditionné dans les voitures qui leur sont associées.

9. Procédé suivant la revendication 7 ou 8,
**caractérisé en ce que**
l'on arrête les dispositifs de transmission d'air dans les voitures voisines.

10. Procédé suivant l'une des revendications 7 à 9,
**caractérisé en ce que**,
à la signalisation d'une défaillance d'un fonctionnement de conditionnement d'air d'une installation de conditionnement d'air, on adapte une température inférieure de consigne pour les voitures voisines, en fonction d'une température extérieure mesurée.

11. Procédé suivant l'une des revendications 7 à 10,
**caractérisé en ce que**,
dans le cas où le véhicule comprend au moins trois caisses, à la signalisation d'une défaillance d'un fonctionnement de conditionnement d'air d'une installation de conditionnement d'air de la voiture médiane, on commande les dispositifs de transmission d'air et les installations de conditionnement d'air des voitures voisines de la voiture médiane de la même façon.
